# DEMANDE DE BREVET EUROPEEN

(11) **EP 4 764 730 A1**
(43) Date de publication de la demande: **24.06.2026**
(21) Numéro de dépôt: 24222500.1
(22) Date de dépôt: 20.12.2024
(51) Int. Cl.: G04B 21/06, G04B 23/02

(54) **MOUVEMENT COMPORTANT UN DISPOSITIF DE SONNERIE**

(71) Demandeur: Montres Breguet S.A., 1344 L'Abbaye (CH)
(72) Inventeur: BORN, Jean-Jacques, 1110 Morges (CH); FAVRE, Jérôme, 2000 Neuchâtel (CH)
(74) Mandataire: ICB SA

(57) **Abrégé**

Le mouvement horloger comprend un dispositif de sonnerie (4) comportant un dispositif antirebond (5) agencé de manière que chaque frappe du timbre (10) par le marteau (6) soit suivie d'un seul rebond qui est partiel, de sorte que le marteau ne touche pas le timbre vibrant par suite de la frappe, pour ne pas nuire à la qualité du son qui est produit par la frappe. Le dispositif antirebond est agencé de manière qu'il peut être alternativement :
- dans une première configuration, dans laquelle le dispositif antirebond arrête une rotation du corps du marteau, dans un premier sens de rotation de ce corps en direction du timbre, débutant au moins à une première position intermédiaire entre la position de repos et une position extrême, à laquelle le marteau est chargé, avant que ledit corps puisse toucher le timbre, et
- dans une deuxième configuration, dans laquelle le dispositif antirebond ni n'arrête ni ne freine une rotation du marteau, dans le premier sens de rotation, entre la position extrême dudit corps et une position de contact avec le timbre, dans la mesure où le dispositif antirebond est dans cette deuxième configuration lors du passage du corps par une deuxième position intermédiaire située entre une position de repos et la position extrême.

## Description

### Domaine technique de l'invention

La présente invention concerne un mouvement horloger comportant un dispositif de sonnerie, lequel est classiquement formé par un marteau, un timbre, un ressort d'entrainement du corps du marteau pour effectuer chaque frappe, et un mécanisme d'actionnement du marteau capable d'armer le marteau avant chaque frappe.

### Arrière-plan technologique

Les mouvements horlogers comportant un dispositif de sonnerie sont connus depuis longtemps. C'est une complication horlogère qui demande un grand savoir-faire horloger. Un problème technique connu est celui de l'amortissement du marteau après une frappe, pour diminuer le nombre de rebonds et leur amplitude. Mais quelle que soit la solution connue, même un seul rebond de relativement faible amplitude engendre un problème car un tel rebond vient rapidement perturber le timbre résonnant / vibrant. En particulier, un rebond entier peut engendrer un étouffement du son émis par suite d'une frappe, notamment si le bec de frappe vient toucher à nouveau le timbre avec un déphasage relativement au mouvement transversal du timbre vibrant. Ceci est audible pour un utilisateur et nuit donc à la qualité sonore du timbre et à l'intensité du son émis.

Pour effectuer l'amortissement du marteau après la frappe et limiter les rebonds, un dispositif de sonnerie classique comprend un contre-ressort qui, comme sa dénomination l'indique, vient agir sur le marteau, dans une phase terminale de son trajet en direction du timbre, pour freiner assez fortement le marteau en s'opposant à son mouvement en direction du timbre engendré par un ressort d'entrainement. Ce contre-ressort est prévu avec une forte raideur et il est agencé pour que la phase terminale soit assez courte, de sorte à ne pas diminuer trop fortement l'énergie cinétique du marteau avant que celui-ci frappe le timbre. Cependant, le contre-ressort doit agir suffisamment tôt sur le marteau pour éviter plusieurs rebonds et, dans l'idéal, pour n'avoir si possible qu'un seul rebond partiel. On notera que le contre-ressort définit la position de repos du marteau, laquelle laisse le bec de frappe relativement proche du timbre sans pour autant le toucher, qu'il soit vibrant ou non vibrant. Ainsi, le montage et l'ajustement de la configuration du contre-ressort dans le dispositif de sonnerie est une opération difficile qui peut demander beaucoup de temps, même pour un horloger expérimenté.

Un autre inconvénient majeur du contre-ressort vient du fait qu'il diminue la quantité d'énergie pouvant être transmise au timbre par le marteau en s'opposant fortement au mouvement du marteau dans la phase terminale. Cette énergie mécanique perdue diminue donc le rendement du dispositif de sonnerie, lequel perd une certaine énergie mécanique avant chaque frappe.

Par le terme 'frappe', on comprend dans ce texte le court moment durant lequel le marteau vient buter contre le timbre, généralement proche de son ancrage, après avoir été armé et durant lequel le corps du marteau excite le timbre en lui transmettant une certaine énergie mécanique. Par le terme 'rebond', on comprend un mouvement de retour du corps du marteau après une frappe suivi par un mouvement où le corps revient vers le timbre jusqu'à le toucher à nouveau. Ainsi, par 'rebond partiel', on comprend un rebond du corps du marteau qui présente un mouvement de retour, mais qui ne revient pas ensuite en contact avec le timbre par le fait qu'il est arrêté avant qu'un tel événement puisse se produire.

### Résumé de l'invention

L'invention a pour objectif d'apporter une solution aux problèmes susmentionnés de l'art antérieur. En particulier, l'invention a pour but de fournir un mouvement horloger muni d'un dispositif de sonnerie dont le marteau n'effectue après une frappe qu'un seul rebond partiel, c'est-à-dire aucun rebond entier, sans pour autant freiner le corps du marteau au cours du trajet entre une position extrême (marteau dans un état chargé) et la position de contact avec le timbre (position à laquelle le bec de frappe entre en contact avec le timbre lors de la frappe), et en consommant peu d'énergie mécanique, de préférence quasi aucune énergie, provenant de la source d'énergie associée au dispositif de sonnerie. Ainsi, il est prévu de proposer un dispositif de sonnerie pouvant avoir un rendement maximal entre l'énergie mécanique fournie au mécanisme d'actionnement du marteau, lequel arme ce marteau avant chaque frappe, et l'énergie transmise par le marteau au timbre, tout en permettant d'obtenir une très bonne qualité sonore du timbre et notamment une vibration du timbre non amortie par un rebond.

A cet effet, l'invention concerne un mouvement incorporant un dispositif de sonnerie qui comprend un timbre, un marteau monté mobile en rotation autour d'un premier axe de rotation et un ressort d'entrainement en rotation du marteau. Le marteau a un corps présentant un bec de frappe agencé dans une zone distante du premier axe de rotation, et le ressort d'entrainement est agencé pour pouvoir appliquer une force d'entrainement sur le corps du marteau de sorte à engendrer sa rotation dans un premier sens qui rapproche le bec de frappe du timbre et permette une frappe de ce timbre par ce bec de frappe. Le dispositif de sonnerie comprend un mécanisme d'actionnement du marteau capable d'armer le marteau depuis une position de repos du corps du marteau, dans laquelle le bec de frappe est séparé du timbre, en effectuant une rotation de ce corps dans un second sens, opposé au premier sens, jusqu'à une position extrême dudit corps, de sorte à contraindre le ressort d'entrainement, et ensuite de libérer le marteau pour qu'il puisse effectuer la frappe du timbre sous l'action de la force d'entrainement. De manière remarquable, le dispositif de sonnerie comprend un dispositif antirebond agencé de manière à pouvoir être alternativement :
- dans une première configuration, dans laquelle le dispositif antirebond arrête un mouvement du corps du marteau dans le premier sens de rotation, débutant au moins à une première position intermédiaire entre la position de repos et la position extrême de ce corps, avant que le bec de frappe puisse toucher le timbre, que ce dernier soit vibrant ou non vibrant, et
- dans une deuxième configuration, différente de la première configuration, dans laquelle le dispositif antirebond n'arrête pas une rotation du marteau, dans le premier sens de rotation, entre la position extrême dudit corps et une position de contact, à laquelle le bec de frappe atteint le timbre, dans la mesure où le dispositif antirebond est dans cette deuxième configuration lors du passage dudit corps par une deuxième position intermédiaire entre la position de repos et la position extrême ; le dispositif antirebond ne freinant pas le corps du marteau au moins entre la deuxième position intermédiaire et la position de contact, de préférence entre la position extrême et la position de contact.

Le dispositif de sonnerie est agencé de manière que le corps du marteau subit, directement après chaque frappe, un mouvement de retour en s'élevant au moins jusqu'à la première position intermédiaire sans atteindre la position extrême. Ce dispositif de sonnerie est agencé de manière que le dispositif antirebond est :
- maintenu dans la première configuration lorsque le marteau est au repos et ledit corps est donc dans la position de repos ;
- mis dans la deuxième configuration chaque fois que le marteau est armé par le mécanisme d'actionnement ou suite à la libération du marteau avant que le corps de ce marteau atteigne la deuxième position intermédiaire ;
- remis ensuite dans la première configuration lors du mouvement de retour dudit corps ; et
- demeure ensuite dans la première configuration jusqu'à ce que le marteau soit à nouveau au repos ou à nouveau armé par le mécanisme d'actionnement ;
ledit corps subissant ainsi un seul rebond, qui est partiel, après chaque frappe.

Dans un mode de réalisation principal, le dispositif antirebond comprend une partie antirebond, montée mobile en rotation sur le corps du marteau autour d'un deuxième axe de rotation, et une première butée montée sur un support du marteau et agencée de manière que :
- lorsque la partie antirebond est, lors d'un passage dudit corps par la deuxième position intermédiaire, dans une deuxième position ou deuxième plage de positions relativement au corps du marteau et le dispositif antirebond est ainsi dans la deuxième configuration, la partie antirebond n'entre pas en contact avec la première butée lors de la rotation dudit corps entre la position extrême et la positon de contact ;
- lorsque la partie antirebond est dans une première position ou première plage de positions relativement au corps du marteau et le dispositif antirebond est ainsi dans la première configuration, le corps du marteau est arrêté par la partie antirebond venant buter contre la première butée lors d'une rotation dans ledit premier sens débutant au moins à la première position intermédiaire et avant la position extrême ; et
- lorsque le marteau est au repos, la partie antirebond est en appui contre la première butée.

Dans un mode de réalisation général, la partie antirebond a un centre de masse, qui est distant du deuxième axe de rotation, et présente une surface de contact avec la première butée, cette surface de contact étant configurée pour arrêter le corps du marteau, lorsque le dispositif antirebond est dans la première configuration, lors de ladite rotation du corps dans ledit premier sens, débutant au moins à la première position intermédiaire, en venant buter contre la première butée et pour maintenir ledit corps dans la position de repos lorsque le marteau est au repos.

Dans un premier mode de réalisation, le dispositif antirebond est agencé de manière que le passage de la partie antirebond de ladite première position ou première plage de positions à ladite deuxième position ou deuxième plage de positions a lieu, lorsque le marteau est armé par le mécanisme d'actionnement, au cours de la rotation dudit corps entre une position maximale pour ledit mouvement de retour et la position extrême.

Dans un deuxième mode de réalisation, le dispositif antirebond est agencé de manière que le passage de la partie antirebond de ladite première position ou première plage de positions à ladite deuxième position ou deuxième plage de positions a lieu suite à la libération du marteau et avant que le corps de ce marteau atteigne la deuxième position intermédiaire. La partie antirebond est agencée de manière que, dans la première position ou première plage de positions, ledit centre masse est distant d'une droite géométrique passant par le deuxième axe de rotation et orthogonale à une droite reliant le premier axe de rotation et le deuxième axe de rotation, la partie antirebond subissant relativement audit corps un premier couple de force apparent dû à une accélération que subit ledit corps, et donc la partie antirebond au niveau du deuxième axe de rotation, engendrée par ladite force d'entrainement sur ce corps par le ressort d'entrainement. Le dispositif antirebond est agencé de manière que le premier couple de force apparent engendre une rotation de la partie antirebond jusqu'à la deuxième position ou deuxième plage de positions et demeure dans cette deuxième position ou deuxième plage de positions jusqu'à ce que ladite surface de contact de la partie antirebond ait dépassé la première butée lors de ladite rotation dudit corps entre la position extrême et la positon de contact.

Dans un mode de réalisation avantageux, le passage de la partie antirebond de ladite deuxième position ou deuxième plage de positions à ladite première position ou première plage de positions est déclenché par la frappe du timbre par le corps du marteau, la partie antirebond étant agencée de manière que, dans la deuxième position ou deuxième plage de positions, ledit centre de masse est distant d'une droite géométrique passant par le deuxième axe de rotation et orthogonale à une droite reliant le premier axe de rotation et le deuxième axe de rotation, la partie antirebond subissant relativement audit corps un deuxième couple de force apparent dû à une force de réaction du timbre que subit ce corps, et donc la partie antirebond au niveau du deuxième axe de rotation, lorsque le bec de frappe arrive en butée contre le timbre, le dispositif antirebond étant agencé de manière que le deuxième couple de force apparent engendre une rotation de la partie antirebond jusqu'à la première position ou première plage de positions, dans laquelle elle demeure lors dudit mouvement de retour dudit corps.

### Brève description des figures

L'invention sera décrite ci-après de manière plus détaillée à l'aide des dessins annexés, donnés à titre d'exemples nullement limitatifs, dans lesquels :
- la Figure 1 montre une vue partielle, en plan, d'un mouvement horloger muni d'un dispositif de sonnerie selon un premier mode de réalisation de l'invention ;
- les Figures 2a à 2h montrent divers états successifs du dispositif de sonnerie de la Figure 1 lors d'un armage du marteau suivi d'une frappe du timbre jusqu'à un retour du marteau au repos ;
- la Figure 3 montre une vue partielle, en plan, d'un mouvement horloger muni d'un dispositif de sonnerie selon un deuxième mode de réalisation de l'invention ;
- les Figures 4a à 4g montrent divers états successifs du dispositif de sonnerie de la Figure 3 lors d'un armage du marteau suivi d'une frappe du timbre jusqu'à un retour au repos du marteau, correspondant à l'état représenté à la Figure 3 ;
- la Figure 5 est une représentation schématique de diverses phases intervenant au cours du processus de génération d'une frappe sur le timbre et du seul rebond partiel suivant la frappe ;
- Les Figures 6, 7 et 8 montrent trois variantes du premier mode de réalisation.

### Description détaillée de l'invention

En référence aux Figures 1 et 2a à 2h, on décrira ci-après un premier mode de réalisation d'un mouvement horloger selon l'invention. On commencera par décrire un mode de réalisation principal de l'invention, englobant le premier mode de réalisation et le deuxième mode de réalisation, lequel sera décrit en détails ultérieurement, en référence aux figures 1 à 2h qui concerne le premier mode de réalisation (pour la clarté de la description qui présentera le deuxième mode de réalisation seulement après le premier). Le mode de réalisation principal est un mode de réalisation préféré dans le cadre général de l'invention défini par les caractéristiques générales de la revendication 1, lesquelles sont exposées ci-après aussi avec les références aux figures relatives au premier mode de réalisation (par souci de clarté).

De manière générale, le mouvement 2 incorpore un dispositif de sonnerie 4 comprenant un timbre 10, un marteau 6 monté mobile en rotation autour d'un premier axe de rotation 14 et un ressort 12 d'entrainement en rotation du marteau. Le marteau 6 a un corps 8 présentant un bec de frappe 9 agencé dans une zone distante du premier axe de rotation 14. Le dispositif de sonnerie 4 comprend classiquement un mécanisme d'actionnement du marteau capable d'armer le marteau depuis une position de repos (Figure 1) du corps du marteau, dans laquelle le bec de frappe 9 est séparé du timbre 10, en effectuant une rotation de ce corps dans un second sens, opposé au premier sens, jusqu'à une position extrême dudit corps (Figure 2a), de sorte à contraindre le ressort d'entrainement 12, et ensuite de libérer le marteau pour que ce marteau puisse effectuer la frappe du timbre sous l'action de la force d'entrainement. On notera que le mécanisme d'actionnement n'est pas représenté aux figures. Le ressort d'entrainement 12 est agencé pour pouvoir appliquer une force d'entrainement F_{E} sur le corps 8 du marteau 6, en pressant par exemple contre une goupille 16 fixée sur le corps, de sorte à engendrer la rotation du corps 8 dans un premier sens qui rapproche le bec de frappe 9 du timbre 10 (Figure 2b) et permette une frappe de ce timbre par le bec de frappe (Figure 2c).

Selon l'invention, le dispositif de sonnerie 4 comprend de manière générale un dispositif antirebond 5, qui sera décrit en détails par la suite, agencé de manière à pouvoir être alternativement :
- dans une première configuration (représentée en particulier aux Figures 2f, 2g, 2h), dans laquelle le dispositif antirebond 5 arrête un mouvement du corps 8 du marteau 6 dans le premier sens de rotation, débutant au moins à une première position intermédiaire (sensiblement Fig. 2g) située entre la position de repos (Fig. 1) et la position extrême (Fig. 2a) de ce corps, avant que le bec de frappe 9 puisse toucher le timbre 10, que ce dernier soit vibrant ou non vibrant, et
- dans une deuxième configuration (représentée en particulier aux Figures 2a et 2b), différente de la première configuration, dans laquelle le dispositif antirebond 5 n'arrête pas une rotation du marteau 6, dans le premier sens de rotation, entre la position extrême et une position de contact du corps 8 où le bec de frappe atteint le timbre 10 (Fig. 2c), dans la mesure où le dispositif antirebond est dans cette deuxième configuration lors du passage du corps 8 par une deuxième position intermédiaire (sensiblement Fig. 2b) située entre la position de repos et la position extrême ; le dispositif antirebond 5 ne freinant pas le corps 8 du marteau 6 au moins entre la deuxième position intermédiaire et la position de contact, de préférence entre la position extrême et la position de contact.

Le dispositif de sonnerie 4 est agencé de manière que le corps 8 du marteau 6 subit, après chaque frappe, un mouvement de retour (Figures 2d, 2e) en s'élevant au moins jusqu'à la première position intermédiaire sans atteindre la position extrême. A noter que le corps n'atteint jamais la position extrême lors du mouvement de retour, car il transmet une partie significative de son énergie mécanique au timbre lors de la frappe. De plus, le dispositif de sonnerie est agencé de manière que le dispositif antirebond 5 est :
- maintenu dans la première configuration lorsque le marteau 6 est au repos et le corps 8 est donc dans la position de repos ;
- mis dans la deuxième configuration, chaque fois que le marteau est armé par le mécanisme d'actionnement (premier mode de réalisation) ou suite à la libération du marteau avant que le corps 8 atteigne la deuxième position intermédiaire (deuxième mode de réalisation qui sera décrit en détails ultérieurement) ;
- remis ensuite dans la première configuration lors dudit mouvement de retour du corps 8 ; et
- demeure ensuite dans la première configuration jusqu'à ce que le marteau soit à nouveau au repos ou à nouveau armé par le mécanisme d'actionnement.

Grâce aux caractéristiques générales de l'invention, le corps 8 subit un seul rebond, lequel est partiel, à la suite de chaque frappe. C'est un résultat très remarquable et des caractéristiques principales pour l'obtenir vont être décrites ci-après.

Dans le mode de réalisation principal, englobant le premier mode de réalisation et le deuxième mode de réalisation (ce dernier sera décrit plus en détails par la suite et les références aux figures de ce deuxième mode de réalisation ne sont pas données ici pour ne pas nuire à la clarté de l'exposé), le dispositif antirebond 5 comprend une partie antirebond 20, montée mobile en rotation sur le corps 8 du marteau 6 autour d'un deuxième axe de rotation 22, et une première butée 33 montée sur un support du marteau (platine 3 aux figures) et agencée de manière que :
- lorsque la partie antirebond 20 est, lors dudit passage du corps 8 du marteau 6 par la deuxième position intermédiaire (Fig. 2b), dans une deuxième position (Figures 2a à 2c) ou deuxième plage de positions relativement audit corps 8 et le dispositif antirebond 5 est ainsi dans la deuxième configuration, la partie antirebond 20 n'entre pas en contact avec la première butée 33 lors de la rotation du corps 8 entre la position extrême (Fig. 2a) et la positon de contact (Fig. 2c) ;
- lorsque la partie antirebond 20 est dans une première position (Figures 2f à 2h) ou première plage de positions relativement au corps 8 du marteau et le dispositif antirebond 5 est ainsi dans la première configuration, le corps 8 du marteau 6 est arrêté par la partie antirebond 20 venant buter contre la première butée 33 lors d'une rotation dans ledit premier sens débutant au moins à la première position intermédiaire (Fig. 2g) mais en-dessous de la position extrême ; et
- lorsque le marteau 6 est au repos, la partie antirebond 20 est en appui contre la première butée 33.

Le mode de réalisation principal est encore caractérisé par le fait que le dispositif antirebond 5 comprend un élément flexible 24 qui est fixé sur le corps 8 du marteau 6 et agencé pour interagir avec la partie antirebond 20.

Dans une première variante principale du premier mode de réalisation d'un mouvement horloger 2 selon l'invention, l'élément flexible 24 du dispositif antirebond 5 est fixé sur le corps 8 et comporte une portion définissant un creux 26, orienté de manière non tangentielle relativement au deuxième axe de rotation 22 et de préférence angulairement plus proche d'une droite radiale passant par un point au fond du creux que d'une droite tangentielle passant par ce point. Le creux 26 définit une position stable pour la partie antirebond 20, laquelle comprend une goupille 28 qui forme une partie d'appui pour l'élément flexible, cette goupille présentant une surface axiale contre laquelle peut presser l'élément flexible. Dans une variante, la partie d'appui peut être une partie saillante venue de matière avec la plaquette de base formant la partie antirebond. Dans une autre variante, la partie d'appui peut être une partie de la plaquette de base dont une surface latérale définit une surface axiale d'appui pour l'élément flexible, lequel est alors agencé dans le même plan général que la plaquette de base.

La goupille 28 est agencée de manière à pouvoir être logée au moins partiellement dans le creux 26, sensiblement sans jeu lorsque la partie antirebond 20 est dans ladite position stable définie par ce creux, et à pouvoir déplacer élastiquement ladite portion de l'élément flexible, sous l'action d'un couple de force que peut subir la partie antirebond, pour sortir du creux. En effet, dans deux phases spécifiques au cours du processus de génération d'un son par le dispositif de sonnerie 4, un couple de force est appliqué à la partie antirebond avec une intensité permettant respectivement un passage de cette partie antirebond de ladite première position ou première plage de positions à ladite deuxième position ou deuxième plage de positions et un passage inverse. A noter que le couple de force a un sens pour le passage inverse qui est opposé au sens que ce couple de force a lors du passage susmentionné. A noter aussi que l'intensité du couple de force diffère généralement selon le sens qu'il a dans le processus de génération d'un son. L'orientation du creux 26 est définie globalement par une droite médiane entre ses deux flancs qui s'élèvent du fond de ce creux.

Dans la variante représentée aux figures, l'élément flexible 24 est formé par un fil ressort s'étendant dans un plan géométrique et il présente une première partie élastique sensiblement rectiligne et une deuxième partie, du côté de son extrémité libre, avec des coudes suivis de segments obliques, cette deuxième partie étant ainsi moins élastique que la première partie. En particulier, le creux 26 présente une forme en V définie par deux segments obliques du fil ressort. Dans la première variante principale, la partie antirebond est dans ladite première position ou ladite deuxième position lorsqu'elle est dans ladite position stable définie par le creux de l'élément flexible. Ensuite, ladite portion de l'élément flexible est configurée de manière que, lorsque le creux définit la première position, la partie antirebond 20 peut être amenée dans la deuxième position ou deuxième plage de positions sous l'action dudit couple de force et, lorsque le creux définit la deuxième position, la partie antirebond peut être amenée dans la première position ou première plage de positions sous l'action dudit couple de force. Dans la variante représentée aux figures, le creux 26 définit ladite deuxième position.

On décrira ci-après deux variantes. Dans une première variante particulière représentée à la Figure 6, ladite portion de l'élément flexible est une première portion et ledit creux 26 est un premier creux. Dans le dispositif antirebond 5a, l'élément flexible 24a, monté sur le corps 8 du marteau 7, comporte une deuxième portion définissant un deuxième creux 27 ayant une orientation non tangentielle relativement au deuxième axe de rotation 22, de préférence angulairement plus proche d'une droite radiale passant par un point au fond du deuxième creux que d'une droite tangentielle passant par ce point. Le deuxième creux 27 définit une deuxième position stable pour la partie antirebond, l'élément flexible 24a étant agencé de manière que la goupille 28 peut être logée au moins partiellement dans le deuxième creux, sensiblement sans jeu lorsque la partie antirebond 20 est dans la deuxième position stable, et peut déplacer élastiquement la deuxième portion de l'élément flexible sous l'action d'un second couple de force, opposé audit couple de force, que peut subir la partie antirebond pour sortir du deuxième creux 27. Le premier creux 26 définit la première position de la partie antirebond et le deuxième creux 27 définit la deuxième position de cette partie antirebond lorsque la goupille 28 est logée alternativement dans le premier creux 26 et dans le deuxième creux 27. La deuxième portion de l'élément flexible est configurée de manière que la partie antirebond 20 peut être amenée dans la première position sous l'action du second couple de force. Comme déjà mentionné, le premier couple de force et le second couple de force apparaissent au cours du processus de génération d'un son par le dispositif de sonnerie de l'invention.

Dans une deuxième variante particulière du dispositif antirebond 5b, représentée à la Figure 7, l'élément flexible 24b comprend un creux 27a qui est configuré de manière qu'il présente un flanc 27b formant une butée pour la goupille 28, selon un sens de rotation de la partie antirebond qui est opposé au sens de rotation permettant d'amener la partie antirebond 20, lorsque le creux 27a définit la première position ou première plage de positions, dans la deuxième position ou deuxième plage de positions (cas général) ou alternativement, lorsque le creux définit la deuxième position ou deuxième plage de positions, dans la première position ou première plage de positions. Ce flanc butée 27b permet de limiter le parcours angulaire de la partie antirebond 20 en s'opposant au couple de force qui permet d'amener la goupille 28 dans le creux lors d'un passage d'une position de la partie antirebond à l'autre position. Cette variante permet d'éviter l'ajout d'une goupille ou autre partie saillante sur le corps 8 du marteau 6b pour assurer l'arrêt de la partie antirebond dans sa rotation sous l'action dudit couple de force qui engendre le passage de la deuxième position à la première position de la partie antirebond, ce couple de force pouvant être très élevé. Ainsi, cette première variante est particulièrement avantageuse lorsque le creux définit la première position de la partie antirebond, comme représenté à la Figure 7.

Dans une deuxième variante principale, le dispositif antirebond comprend un élément flexible 24 qui est fixé sur le corps 8 et qui présente un segment 25 pouvant exercer une force de rappel, engendrée par l'élément flexible contraint, sur la goupille 28, que comporte la partie antirebond 20, selon une direction tangentielle relativement au deuxième axe de rotation 22 et ainsi entrainer en rotation la partie antirebond dans le sens de la direction tangentielle. Le corps 8 comporte une deuxième butée 30 qui est agencée de manière à pouvoir stopper une rotation de la partie antirebond, dans le sens de la direction tangentielle, dans ladite première position (Figure 1) ou, alternativement, dans ladite deuxième position de la partie antirebond 20. De préférence, l'élément flexible 24 est agencé de manière que le segment 25 exerce la force de rappel sur la goupille 28 pour ramener la partie antirebond dans la première position ou alternativement dans la deuxième position, définie par la deuxième butée, et aussi lorsque la partie antirebond est dans cette première position (Figure 1), respectivement dans la deuxième position, de sorte à avoir une première ou deuxième position qui est relativement stable.

Dans une troisième variante particulière englobée par la deuxième variante principale et représentée à la Figure 8, ledit segment 25 est un premier segment et ladite force de rappel est une première force de rappel. Le dispositif antirebond 5c comprend un élément flexible 24c présentant un deuxième segment 25a pouvant exercer une deuxième force de rappel, sur la goupille 28 selon une seconde direction tangentielle, opposée à ladite direction tangentielle, et ainsi entrainer en rotation la partie antirebond 20 dans le sens de la seconde direction tangentielle, le corps 8 du marteau 6c comportant une troisième butée 31 qui est agencée de manière à pouvoir stopper une rotation de la partie antirebond, dans ledit sens de la seconde direction tangentielle, dans ladite deuxième position (Fig. 8), respectivement dans ladite première position de la partie antirebond. De préférence, l'élément flexible 24c est agencé de manière que le deuxième segment 25a exerce la deuxième force de rappel sur la goupille pour ramener la partie antirebond dans la deuxième position ou la première position, définie par la troisième butée, et aussi lorsque la partie antirebond est dans cette deuxième position, respectivement dans cette première position.

Une variante avantageuse du premier mode de réalisation combine les première et deuxième variantes principales susmentionnées et englobe la variante représentée à la Figure 1. L'élément flexible 24 présente un segment 25 pouvant exercer une force de rappel, engendrée par cet élément flexible contraint, sur la goupille 28 selon une direction tangentielle relativement au deuxième axe de rotation 22, le corps 8 comportant une deuxième butée 30 qui est agencée de manière à pouvoir stopper une rotation de la partie antirebond 20, dans le sens de ladite direction tangentielle, dans ladite première position de cette partie antirebond lorsque le creux 26 définit la deuxième position (Figure 1), alternativement dans ladite deuxième position lorsque le creux définit ladite première position. De préférence, l'élément flexible 24 est agencé de manière que le segment 25 continue d'exercer la force de rappel sur la goupille 28 lorsque la partie antirebond est dans ladite première position, respectivement dans ladite deuxième position. Dans ce cas, ladite première position, respectivement ladite deuxième position est une position stable pour la partie antirebond. Dans un cas contraire, ledit segment et la deuxième butée définissent ladite première plage de positions, respectivement ladite deuxième plage de positions pour la partie antirebond. Dans la variante représentée, la deuxième butée 30 définit la première position de la partie antirebond 20, étant donné que le creux 26 définit la deuxième position de cette partie antirebond, les première et deuxième positions étant des positions stables.

Dans une variante préférée du premier mode de réalisation et également du deuxième mode de réalisation qui sera décrit par la suite, la partie antirebond 20 a un centre de masse C_{M} qui est distant du deuxième axe de rotation 22 et elle présente une partie saillante 21 définissant une surface de contact 21a avec la première butée 33, cette surface de contact étant configurée pour arrêter le corps 8 du marteau 6, lorsque le marteau est dans la première configuration lors de ladite rotation dans ledit premier sens débutant au moins à la première position intermédiaire, en venant buter contre la première butée 33, avant que le bec de frappe ne touche le timbre 10, et pour maintenir le corps dans la position de repos lorsque le marteau est au repos.

Pour revenir à la variante avantageuse de la Figure 1, on décrira encore certaines caractéristiques particulières de cette variante en référence aux Figures 1 et 2a à 2h. La première butée 33 est mobile, car elle est portée par une lame flexible 32 et configurée de manière qu'elle peut s'escamoter momentanément, lors du mouvement de retour du corps 8 au cours du seul rebond partiel après une frappe, sous l'action de la partie antirebond 20 qui presse momentanément contre la première butée (Fig. 2e). Une goupille 34, fixée dans la platine 3, sert à maintenir la lame flexible 32 dans une position déterminée en l'absence de force s'exerçant sur cette lame flexible. De préférence, la lame flexible est légèrement contrainte lorsqu'elle est en appui contre la goupille 34. La première butée 33 est formée ici par un segment terminal de la lame flexible à la suite d'un coude situé du côté de son extrémité libre, ce segment terminal présentant de préférence un angle avec une partie sensiblement rectiligne qui est inférieur à 90°. Lorsque le marteau 6 est au repos, comme représenté à la figure 1, le corps 8 du marteau est dans sa position de repos et la partie antirebond 20 est dans ladite première position, cette partie antirebond étant alors en appui contre la butée 30 qui définit cette première position.

Selon une première caractéristique principale du premier mode de réalisation, le dispositif antirebond 5 est agencé de manière que le passage de la partie antirebond 20 de ladite première position ou première plage de positions (dispositif antirebond dans sa première configuration, ce qui correspond à une première configuration du marteau 6 dans la variante représentée) à ladite deuxième position ou deuxième plage de positions (dispositif antirebond dans sa deuxième configuration, ce qui correspond à une deuxième configuration du marteau 6 dans la variante représentée) a lieu, lorsque le marteau est en train d'être armé par le mécanisme d'actionnement, lors de la rotation dudit corps entre une position maximale pour ledit mouvement de retour et la position extrême. Dans la variante représentée, la partie antirebond 20 passe de la première position (position stable définie par le segment 25 du ressort-fil 24 et la goupille 30 définissant la deuxième butée) à la deuxième position (position stable définie par le creux 26 en V formé par la partie terminale du ressort-fil 24) dans une phase terminale de l'armage du marteau au cours de laquelle la partie saillante 21 de la partie antirebond 20 vient buter contre une goupille 38 fixée dans la platine 3 et est alors soumise à un couple de force, de sens opposé au couple de force que subit le corps 8 lors de l'armage du marteau, qui permet à cette partie antirebond de vaincre le couple de force engendré par la force de rappel exercée par le segment 25 de l'élément flexible 24 sur la partie antirebond et de passer ainsi de la première position à la deuxième position, comme représenté à la Figure 2a.

Une fois le marteau 6 totalement armé avec la partie antirebond mise sensiblement dans la deuxième position stable, le marteau est libéré et il subit une force d'entrainement F_{E} de la part du ressort d'entrainement 12 qui presse contre la goupille 16 du corps 8 de marteau. Le marteau 6 accélère jusqu'à ce qu'il atteigne le timbre 10 avec une énergie cinétique relativement importante et transmette une partie de celle-ci, de préférence la majeure partie au timbre pour l'exciter et permettre qu'il vibre en émettant le son souhaité. Dans la deuxième position, le marteau 6 n'est ni arrêté ni freiné entre la position extrême, dans laquelle le marteau est totalement armé, et la position de contact où le bec de frappe 9 touche le timbre 10, représenté à la Figure 2c. Ceci est remarquable et très avantageux. Comme on le voit à la Figure 2b, le marteau 6, en particulier son corps 8 ne sont ni perturbés ni freinés au passage de la partie saillante 21 de la partie antirebond 20 au niveau de la première butée 33, alors que le corps du marteau subit une rotation en direction du timbre (définissant un premier sens de rotation) et que la partie antirebond est dans sa deuxième position et le dispositif antirebond est ainsi dans sa deuxième configuration. La partie antirebond ne touche pas la première butée 33 lors de cette rotation entre la position extrême du corps et la position de contact avec le timbre. La Figure 2b montre le corps du marteau 6 sensiblement dans une position intermédiaire, précédemment nommée deuxième position intermédiaire', dans laquelle il est généralement prévu, dans le mode de réalisation principal, que la partie antirebond soit au plus tard dans sa deuxième position, et ainsi le dispositif antirebond dans sa deuxième configuration, pour éviter un contact avec la première butée.

Selon une deuxième caractéristique principale du premier mode de réalisation, le passage de la partie antirebond de ladite deuxième position ou deuxième plage de positions à ladite première position ou première plage de positions est déclenché par la frappe du timbre par le corps du marteau, plus précisément par le bec de frappe 9 (instant montré à la Figure 2c). La partie antirebond est agencée de manière que, dans la deuxième position ou deuxième plage de positions, son centre de masse C_{M} est distant d'une droite géométrique passant par le deuxième axe de rotation 22 et orthogonale à une droite reliant le premier axe de rotation 14 et le deuxième axe de rotation, la partie antirebond 20 subissant relativement au corps 8 un couple de force apparent, nommé précédemment deuxième couple de force apparent', engendré par une force apparente F_{A} au centre de masse C_{M} due à une force de réaction F_{R}, produite par le timbre 10, que subit le corps 8 et donc la partie antirebond au niveau du deuxième axe de rotation 22, lorsque le bec de frappe 9 arrive en butée contre le timbre. Le dispositif antirebond est agencé de manière que le deuxième couple de force apparent engendre une rotation de la partie antirebond (Figure 2c) jusqu'à la première position (Figure 2d) ou première plage de positions (dans une autre variante), dans laquelle elle demeure lors du mouvement de retour du corps (Figures 2d à 2f) intervenant directement après la frappe. Un corollaire de la deuxième caractéristique principale est le suivant : La partie antirebond 20 demeure dans la première position lors du mouvement de retour intervenant au cours du seul rebond suivant une frappe, lequel est partiel. On remarquera que le couple de force apparent que subit la partie antirebond est relativement fort. Ainsi le passage de ladite deuxième position à ladite première position par la partie antirebond 20 est quasi instantané avec la frappe (Fig. 2d), la partie antirebond pouvant venir buter à haute vitesse angulaire contre la butée 30, laquelle permet de dissiper suffisamment d'énergie de la partie antirebond 20 pour empêcher qu'elle retourne dans sa deuxième position.

Comme déjà indiqué, lors du mouvement de retour du corps 8 au cours du seul rebond partiel intervenant après une frappe, la butée 33, portée par la lame flexible 32, s'escamote momentanément sous l'action de la partie antirebond 20 qui presse latéralement contre cette butée (Figure 2e). Le mouvement de retour se prolonge jusqu'à ce que la partie saillante 21 de la partie antirebond a dépassé la butée 33, dans un second sens de rotation opposé audit premier sens de rotation, pour atteindre une position maximale (Figure 2f) qui est située au moins à une première position intermédiaire du corps 8 (Figure 2g) à partir de laquelle un mouvement de rotation du corps 8 dans ledit premier sens de rotation pour revenir vers le timbre 10, alors que la partie antirebond est toujours dans sa première position et le dispositif antirebond est donc dans sa première configuration, est arrêté par la butée 33 avant que le bec de frappe 9 ait pu toucher le timbre, que celui-ci soit vibrant ou non vibrant. Le dispositif de sonnerie et plus particulièrement le dispositif antirebond 5 sont agencés de manière que, lors dudit mouvement de retour, le corps 8 du marteau atteigne au moins ladite première position intermédiaire, à partir de laquelle le marteau est arrêté lors d'une rotation dans ledit premier sens lorsque la partie antirebond 20 est dans la première position, sans toutefois atteindre la position extrême. A cet effet, notamment l'énergie résiduelle que conserve le marteau après une frappe est ajustée. De préférence, pour obtenir une certaine sécurité de fonctionnement, le dispositif antirebond est agencé de manière que le mouvement de retour atteint une position maximale (Fig. 2f) située au-dessus de ladite première position intermédiaire. On remarquera que, dans le premier mode de réalisation principal, la deuxième position intermédiaire du corps 8 est différente de la première position intermédiaire de ce corps (sensiblement représentée à la Fig. 2g), la deuxième position intermédiaire correspondant à une deuxième position angulaire du corps qui est plus éloignée de ladite position de contact du corps (Fig. 2c) que la première position intermédiaire, laquelle correspond à une première position angulaire du corps.

Après un court moment de stabilisation, le marteau est à nouveau au repos (Figure 2h), à moins que le mécanisme d'actionnement du marteau ait recommencé de charger le marteau pour une frappe suivante avant que le marteau soit bien au repos. On notera que la première butée est portée par un élément flexible et elle présente elle-même, dans la variante représentée, une certaine flexibilité notamment selon la direction angulaire relativement au premier axe de rotation 14. Ainsi, le dispositif antirebond 5 est agencé, notamment la position de repos prévue pour le corps 8 est choisie de manière que, malgré l'élasticité de la butée 33 et de son support 32, le bec de frappe 9 ne puisse pas toucher le timbre 10 dans un étant de vibration, et donc a fortiori dans un état non excité / non vibrant.

On remarquera que, dans d'autres modes de réalisation, il est prévu seulement la première caractéristique principale ou seulement la deuxième caractéristique principale exposées ci-avant.

On décrira ci-après, en référence aux Figures 3 à 5, un deuxième mode de réalisation d'un mouvement horloger selon l'invention. On ne décrira essentiellement que les différences avec le premier mode de réalisation, sans décrire à nouveau en détails les éléments communs aux deux modes de réalisation qui sont tous deux englobés dans le mode de réalisation principal décrit précédemment.

Le mouvement 42 comprend un dispositif de sonnerie 44 qui diffère du dispositif de sonnerie 4, déjà décrit, par l'agencement du dispositif antirebond 45 et son fonctionnement. Le fonctionnement général reste le même, notamment par le fait que le dispositif antirebond empêche le marteau d'effectuer un rebond complet après une frappe et de venir toucher à nouveau le timbre avant une nouvelle frappe exécutée de manière contrôlée par le dispositif de sonnerie.

Le dispositif antirebond 45, formant le dispositif de sonnerie 44, comprend une partie antirebond 20a, montée sur le corps 8 du marteau 7, qui est semblable à la partie antirebond 20 du premier mode de réalisation, la seule différence étant le positionnement de la goupille 28 qui forme une partie d'appui pour une lame flexible 48 fixée sur le corps 8 de cette partie antirebond et formant ledit élément flexible du mode de réalisation principal. Ainsi, la partie antirebond 20a a un centre de masse C_{M} qui est distant du deuxième axe de rotation 22 et elle présente une partie saillante 21 définissant une surface de contact 21a avec une première butée 46. Cette première butée 46 est montée rigidement sur la platine 3. La butée 46 est fixe relativement à la platine qui forme un support du dispositif de sonnerie, en particulier pour le marteau. Ainsi, dans le deuxième mode de réalisation, le passage de la partie antirebond 20a de la deuxième position à la première position, telles que définies précédemment, ne peut pas être déclenché par la frappe et intervenir lors de cette frappe ou directement après celle-ci. On notera que le passage en question concerne, comme défini précédemment, une transition entre la deuxième configuration et la première configuration du dispositif antirebond 45, à la suite de laquelle le dispositif antirebond demeure dans la première configuration jusqu'à ce que le marteau soit arrêté par la première butée 46, lors du seul rebond partiel suivant chaque frappe, dans un mouvement dudit corps en direction du timbre définissant un premier sens de rotation pour ce corps du marteau. Ainsi, lors du passage considéré, le dispositif antirebond est remis dans la première configuration et demeure ensuite dans cette première configuration jusqu'à ce que le marteau soit à nouveau au repos ou à nouveau armé par le mécanisme d'actionnement.

Selon une première caractéristique particulière du deuxième mode de réalisation, le dispositif antirebond 45 ne définit pas une position stable pour ladite deuxième position de la partie antirebond. En effet, comme ceci sera exposé ci-après en référence aux Figures 4a à 4g, la partie antirebond passe dynamiquement de ladite première position à ladite deuxième plage de positions, laquelle présente sensiblement une position limite définie par la raideur de la lame flexible ou éventuellement par une butée de limitation (par exemple la partie de fixation de la lame flexible 48 à la platine 3), et revient ensuite dans la première plage de positions au plus tard lors de la frappe. Selon une deuxième caractéristique particulière du deuxième mode de réalisation, du fait de la première butée 46 agencée fixement sur la platine 3, le passage susmentionné de la partie antirebond 20a de ladite deuxième position ou deuxième plage de positions à ladite première position ou première plage de positions a lieu lors dudit mouvement de retour après que le corps 8 ait dépassé ladite première position intermédiaire (Figure 4f).

La Figure 3 représente le dispositif de sonnerie 44 inactif avec le marteau 7 au repos, le corps 8 du marteau étant ainsi dans la position de repos correspondant à la première position. Le corps 8 est maintenu dans la position de repos par la première butée 46 retenant la partie saillante 21, dont la surface de contact 21a est en appui contre une surface supérieure 46a de cette première butée, alors que le corps 8 reste soumis à une force du ressort d'entrainement 12 qui maintient la partie antirebond 20a en appui contre la deuxième butée 30, laquelle définit ladite première position de cette partie antirebond. De plus, la lame flexible 48 appuie légèrement contre la goupille 28, ce qui contribue à positionner la partie antirebond dans ladite première position. La Figure 4a montre le marteau 7 dans un état armé, avec son corps dans la position extrême P_{E}. On remarque que, contrairement au premier mode de réalisation, la partie antirebond 20a est alors encore dans sa première position, dans laquelle elle est maintenue par la lame flexible 48 exerçant une faible force de rappel sur la goupille 28.

Selon une caractéristique principale du deuxième mode de réalisation, le dispositif antirebond 45 est agencé de manière que le passage de la partie antirebond 20a de la première position ou première plage de positions à la deuxième position ou deuxième plage de positions a lieu suite à la libération du marteau et avant que le corps 8 atteigne la deuxième position intermédiaire (Fig. 4b), c'est-à-dire entre la Figure 4a et la Figure 4b. Ledit passage résulte du fait que le corps 8 du marteau 7 est soumis à une forte accélération engendrée par la force d'entrainement F_{E} appliquée par le ressort 12 sur la goupille 16 fixée au corps 8 du marteau afin de générer une frappe du timbre. Cette forte accélération est transmise à un axe matériel qui est fixé audit corps et qui définit le deuxième axe de rotation 22. En d'autres termes, la partie antirebond 20a est montée mobile en rotation autour de cet axe matériel qui subit avec le corps 8 une forte accélération dès la libération du marteau par le mécanisme d'actionnement. Cette accélération engendre une force apparente F_{A1} sur la partie antirebond 20a au niveau de son centre de masse C_{M}, lequel est distant du deuxième axe de rotation. En effet, la partie antirebond 20a est agencée de manière que, dans la première position ou première plage de positions, le centre masse C_{M} est distant d'une droite géométrique passant par le deuxième axe de rotation et orthogonale à une droite reliant le premier axe de rotation 14 et le deuxième axe de rotation 22, la partie antirebond subissant relativement au corps 8 un couple de force apparent dû à ladite forte accélération que subit ce corps, et donc la partie antirebond au niveau du deuxième axe de rotation.

De manière remarquable, le dispositif antirebond 45 est agencé, en particulier l'élasticité de la lame flexible 48, la partie antirebond et la position de la goupille 28 sont agencés de manière que ledit couple de force apparent engendre une rotation de la partie antirebond 20a jusqu'à la deuxième position ou, dans la variante représentée, jusqu'à la deuxième plage de positions et ensuite cette partie antirebond demeure dans la deuxième position ou dans cette deuxième plage de positions au moins jusqu'à ce que l'extrémité de la surface de contact 21a de la partie antirebond a dépassé une surface de contact 46a de la première butée 46 lors de ladite rotation du corps 8 entre la position extrême P_{E} et la positon de contact P_{F} pour effectuer une frappe. Le couple de force apparent, résultant de la force apparente F_{A1}, agit à l'encontre du couple de force de rappel, engendré par la force de rappel de la lame flexible 48 sur la goupille 28, qui tend à ramener la partie antirebond vers la butée 30 définissant la première position de la partie antirebond 20a. Le couple de force de rappel augmente ainsi avec la rotation de la partie antirebond depuis sa première position et s'oppose donc progressivement au couple de force apparent.

Au plus tard lorsque le bec de frappe 9 atteint le timbre 10 (Figure 4c), la partie antirebond revient dans la première plage de positions et elle vient frapper fortement la deuxième butée 30 lors de la frappe (Figure 4d), ce qui engendre sur la partie antirebond un fort couple de force apparent engendré par une force apparente F_{A2}, laquelle résulte de la force de réaction F_{R} du timbre sur le corps 8 du marteau et donc sur l'axe matériel autour duquel est monté la partie antirebond 20a, comme déjà exposé. De manière très avantageuse, le marteau 7 n'est ni arrêté ni freiné entre la position extrême, dans laquelle le marteau est armé, et la position de contact où le bec de frappe 9 atteint le timbre 10. Ceci est un résultat remarquable de l'invention.

De manière générale, le premier couple de force apparent que subit la partie antirebond s'oppose à un couple de force résultant de ladite force de rappel de l'élément flexible (lame flexible 48), l'élément flexible étant agencé de manière que la force de rappel peut ramener la partie antirebond dans ladite première position ou première plage de positions seulement après que l'extrémité de la surface de contact 21a de la partie antirebond 20a a dépassé la surface d'arrêt 46a de la première butée 46 lors de la rotation du corps 8 entre la position extrême et la positon de contact et avant que le corps du marteau atteigne, lors dudit mouvement de retour, une position maximale pour ce mouvement de retour.

Dans la variante particulière représentée aux figures, étant donné que la première butée 46 est fixe et qu'en plus la première position de la partie antirebond est faiblement stable en l'absence de force extérieure exercée sur le marteau (car le maintien de la partie antirebond contre la goupille 30 n'est réalisé que par la lame flexible 48 qui exerce une faible force sur la partie antirebond dans sa première position), ledit passage de la deuxième configuration du dispositif antirebond à la première configuration, dans laquelle il demeure ensuite jusqu'à ce que la partie saillante 21 de la partie antirebond 20a arrive en butée contre la première butée 46, n'a lieu que lors du mouvement de retour, suite à la frappe, dès que le corps 8 a atteint ladite première position intermédiaire (Figure 4f) ou rapidement après cet instant. Lors du mouvement de retour, au passage de la butée 46, il est possible que la partie saillante 21 de la partie antirebond vienne au contact de cette butée (Figure 4e) et qu'elle subisse alors un mouvement de rotation, freiné par la force de rappel de la lame flexible 48, pour atteindre à nouveau, pour un court moment, la deuxième plage de positions, ceci afin de pouvoir atteindre au moins ladite première position intermédiaire. La butée 46 est configurée pour favoriser le mouvement de rotation susmentionné de la partie antirebond sans stopper le mouvement de retour du corps 8, en particulier sans empêcher qu'il atteigne au moins la première position intermédiaire.

On remarquera que dans le deuxième mode de réalisation, le fait d'avoir une butée fixe 46 a pour conséquence que la première position intermédiaire et la deuxième position intermédiaire correspondent toutes deux sensiblement à une même position angulaire du corps 8 du marteau.

A la Figure 5, en considérant le cas particulier d'une même position intermédiaire P_{Int} pour les première et deuxième positions intermédiaires (pour simplifier le schéma), on résume le processus de la génération d'un son par le dispositif de sonnerie selon l'invention, c'est-à-dire le processus de la frappe du timbre par le marteau depuis un état de repos de ce marteau jusqu'à ce que le marteau soit revenu dans cet état de repos. Le marteau est armé par le mécanisme d'actionnement depuis la position de repos P_{R} jusqu'à la position extrême P_{E} du corps, en subissant ainsi une rotation dans ledit deuxième sens. Ensuite, le marteau est libéré et son corps subit une rotation dans ledit premier sens, en accélérant sous l'action de la force d'entrainement F_{E} exercée par le ressort d'entrainement, en direction du timbre jusqu'à ce que le bec de frappe entre en contact avec ce timbre à une position de frappe / contact P_{F} du corps. On distingue une deuxième phase P2 dans cette rotation dans le premier sens, située entre la position extrême P_{E} et la position intermédiaire P_{Int}.

Selon l'invention, le dispositif antirebond passe de ladite première configuration à ladite deuxième configuration au cours des phases P1 et P2, plus particulièrement soit lors d'une première phase P1 entre la position maximale P_{M} dudit mouvement de retour du corps 8 après une frappe et la position extrême P_{E}, soit au cours de ladite deuxième phase P2. Lors de la rotation dans le premier sens depuis la position extrême P_{E} dudit corps, le marteau n'est pas arrêté et il n'est pas freiné dans son mouvement de rotation dans le deuxième sens au moins au cours d'une troisième phase P3 suivant directement la deuxième phase P2 et terminant lorsque ledit corps atteint la position de frappe / contact P_{F}. De préférence, le marteau n'est pas freiné dans le mouvement de rotation de son corps dans le premier sens entre la position extrême et la position de frappe / contact.

À la suite de la frappe, le corps 8 du marteau subit un mouvement de retour, à savoir une rotation dans ledit second sens de rotation, jusqu'à la position maximale P_{M}, ce mouvement de retour définissant une quatrième phase P4 du processus de frappe du timbre par le marteau. Dans une variante principale préférée, le dispositif antirebond passe de ladite deuxième configuration à ladite première configuration au cours de la quatrième phase P4, et il reste ensuite dans cette première configuration durant une cinquième phase P5 suivante au cours de laquelle le corps subit une rotation terminale dans le premier sens (en direction du timbre) depuis la position maximale P_{M} jusqu'à la position de repos P_{R}. À la fin d'une éventuelle courte phase de stabilisation terminale (amortissement du mouvement de rotation de la partie antirebond), le marteau est à nouveau au repos (Figures 2h et 4g). Dans une variante particulière, il peut être envisagé que ledit passage du dispositif antirebond de ladite deuxième configuration à ladite première configuration ait lieu déjà au cours de la troisième phase P3, après qu'une extrémité de la surface de contact 21a de la partie antirebond a dépassé une surface d'arrêt de la butée.

## Revendications

1. Mouvement (2, 42) incorporant un dispositif de sonnerie (4, 44) comprenant un timbre (10), un marteau (6, 6a, 6b, 6c, 7) mobile en rotation autour d'un premier axe de rotation (14) et un ressort (12) d'entrainement en rotation du marteau, le marteau ayant un corps (8) présentant un bec de frappe (9) agencé dans une zone distante du premier axe de rotation, le ressort d'entrainement étant agencé pour pouvoir appliquer une force d'entrainement sur le corps du marteau de sorte à engendrer sa rotation dans un premier sens qui rapproche le bec de frappe du timbre et permettre une frappe du timbre par ce bec de frappe, le dispositif de sonnerie (4, 44) comprenant un mécanisme d'actionnement du marteau capable d'armer le marteau depuis une position de repos du corps du marteau, dans laquelle le bec de frappe est séparé du timbre, en effectuant une rotation de ce corps dans un second sens, opposé au premier sens, jusqu'à une position extrême dudit corps, de sorte à contraindre le ressort d'entrainement, et ensuite de libérer le marteau pour qu'il puisse effectuer la frappe du timbre sous l'action de la force d'entrainement ; **caractérisé en ce que** le dispositif de sonnerie comprend un dispositif antirebond (5, 5a, 5b, 5c, 45) qui est agencé de manière à pouvoir être alternativement :
- dans une première configuration, dans laquelle le dispositif antirebond arrête un mouvement du corps du marteau dans le premier sens de rotation, débutant au moins à une première position intermédiaire entre la position de repos et la position extrême de ce corps, avant que le bec de frappe puisse toucher le timbre, que ce dernier soit vibrant ou non vibrant ; et
- dans une deuxième configuration, différente de la première configuration, dans laquelle le dispositif antirebond n'arrête pas une rotation du marteau, dans le premier sens de rotation, entre la position extrême dudit corps et une position de contact, à laquelle le bec de frappe atteint le timbre, dans la mesure où le dispositif antirebond est dans cette deuxième configuration lors du passage du corps par une deuxième position intermédiaire entre la position de repos et la position extrême ; le dispositif antirebond ne freinant pas le corps du marteau au moins entre la deuxième position intermédiaire et la position de contact, de préférence entre la position extrême et la position de contact ;
**en ce que** le dispositif de sonnerie est agencé de manière que le corps du marteau subit, après chaque frappe, un mouvement de retour en s'élevant au moins jusqu'à la première position intermédiaire sans atteindre la position extrême ; et **en ce que** le dispositif de sonnerie est agencé de manière que le dispositif antirebond est :
- maintenu dans la première configuration lorsque le marteau est au repos et ledit corps est donc dans la position de repos ;
- mis dans la deuxième configuration, chaque fois que le marteau est armé par le mécanisme d'actionnement ou suite à la libération du marteau avant que le corps (8) de ce marteau atteigne la deuxième position intermédiaire ;
- remis ensuite dans la première configuration lors dudit mouvement de retour dudit corps ; et
- demeure ensuite dans la première configuration jusqu'à ce que le marteau soit à nouveau au repos ou à nouveau armé par le mécanisme d'actionnement ;
ledit corps subissant ainsi un seul rebond, qui est partiel, suite à chaque frappe.

2. Mouvement selon la revendication 1, **caractérisé en ce que** le dispositif antirebond comprend une partie antirebond (20, 20a), montée mobile en rotation sur le corps (8) du marteau (6, 6a, 6b, 6c, 7) autour d'un deuxième axe de rotation (22), et une première butée (33, 46) montée sur un support (3) du marteau et agencée de manière que
- lorsque la partie antirebond est, lors d'un passage dudit corps par la deuxième position intermédiaire, dans une deuxième position ou deuxième plage de positions relativement au corps du marteau et le dispositif antirebond est ainsi dans la deuxième configuration, la partie antirebond (20, 20a) n'entre pas en contact avec la première butée (33, 46) lors de la rotation dudit corps (8) entre la position extrême et la positon de contact ;
- lorsque la partie antirebond est dans une première position ou première plage de positions relativement au corps du marteau et le dispositif antirebond (5, 5a, 5b, 5c, 45) est ainsi dans la première configuration, le corps du marteau est arrêté par la partie antirebond venant buter contre la première butée(33, 46) lors d'une rotation dans ledit premier sens débutant au moins à la première position intermédiaire et en-dessous de la position extrême ; et
- lorsque le marteau est au repos, la partie antirebond est en appui contre la première butée.

3. Mouvement selon la revendication 2, **caractérisé en ce que** le dispositif antirebond (5, 5a, 5b) comprend un élément flexible (24, 24a, 24b) qui est fixé sur ledit corps (8) et qui comporte une portion présentant un creux (26, 27, 27a) ayant une orientation non tangentielle relativement au deuxième axe de rotation (22), de préférence angulairement plus proche d'une droite radiale passant par un point au fond du creux que d'une droite tangentielle passant par ce point, ce creux définissant une position stable pour la partie antirebond (20) qui comprend une partie d'appui (28), contre laquelle peut presser l'élément flexible, et agencée de manière à pouvoir être logée au moins partiellement dans le creux, sensiblement sans jeu lorsque cette partie antirebond est dans ladite position stable, et à pouvoir déplacer élastiquement ladite portion de l'élément flexible, sous l'action d'un couple de force que peut subir la partie antirebond, pour sortir du creux, la partie antirebond étant dans ladite première position ou ladite deuxième position lorsqu'elle est dans ladite position stable définie par le creux de l'élément flexible, ladite portion de l'élément flexible étant configurée de manière que, lorsque le creux définit la première position, la partie antirebond (20) peut être amenée dans la deuxième position ou deuxième plage de positions sous l'action dudit couple de force et, lorsque le creux définit la deuxième position, la partie antirebond peut être amenée dans la première position ou première plage de positions sous l'action dudit couple de force.

4. Mouvement selon la revendication 3, **caractérisé en ce que** ledit creux (27a) est configuré de manière qu'il présente un flanc (27b) formant une butée pour la partie d'appui (28) selon un sens de rotation de la partie antirebond (20) qui est opposé au sens de rotation permettant d'amener la partie antirebond dans la deuxième position ou deuxième plage de positions, respectivement dans la première position ou première plage de positions.

5. Mouvement selon la revendication 3 ou 4, dans lequel ladite portion de l'élément flexible est une première portion et ledit creux (26) est un premier creux ; **caractérisé en ce que** l'élément flexible (24a, 24b) comporte une deuxième portion définissant un deuxième creux (27, 27a) ayant une orientation non tangentielle relativement au deuxième axe de rotation, de préférence angulairement plus proche d'une droite radiale passant par un point au fond du deuxième creux que d'une droite tangentielle passant par ce point, ce deuxième creux définissant une deuxième position stable pour la partie antirebond, l'élément flexible étant agencé de manière que la partie d'appui peut être logée au moins partiellement dans le deuxième creux, sensiblement sans jeu lorsque cette partie antirebond est dans la deuxième position stable, et peut déplacer élastiquement la deuxième portion de l'élément flexible sous l'action d'un second couple de force, opposé audit couple de force, que peut subir la partie antirebond pour sortir du deuxième creux, le premier creux définissant ladite première position de la partie antirebond et le deuxième creux définissant ladite deuxième position de cette partie antirebond lorsque la partie d'appui est logée alternativement dans le premier creux et dans le deuxième creux, la deuxième portion de l'élément flexible étant configurée de manière que la partie antirebond peut être amenée dans la première position sous l'action dudit second couple de force.

6. Mouvement selon la revendication 2, **caractérisé en ce que** le dispositif antirebond comprend un élément flexible (24, 48) qui est fixé sur ledit corps et qui présente un segment (25, 25a) pouvant exercer une force de rappel, engendrée par l'élément flexible contraint, sur une partie d'appui (28), que comprend la partie antirebond (20, 20a), selon une direction tangentielle relativement au deuxième axe de rotation (22) et ainsi entrainer en rotation la partie antirebond dans le sens de la direction tangentielle, ledit corps comportant une deuxième butée (30, 31) qui est agencée de manière à pouvoir stopper une rotation de la partie antirebond, dans ledit sens de la direction tangentielle, dans ladite première position ou dans ladite deuxième position de la partie antirebond.

7. Mouvement selon la revendication 6, **caractérisé en ce que** l'élément flexible (24, 48) est agencé de manière que ledit segment (25, 25a) exerce la force de rappel sur la partie d'appui (28) pour ramener la partie antirebond dans la première position ou la deuxième position, définie par la deuxième butée, et aussi lorsque la partie antirebond est dans cette première position, respectivement dans cette deuxième position.

8. Mouvement selon la revendication 6 ou 7, dans lequel ledit segment (25) est un premier segment et ladite force de rappel est une première force de rappel ; **caractérisé en ce que** l'élément flexible (24c) présente un deuxième segment (25a) pouvant exercer une deuxième force de rappel, sur la partie d'appui (28) selon une seconde direction tangentielle, opposée à ladite direction tangentielle, et ainsi entrainer en rotation la partie antirebond (20) dans le sens de la seconde direction tangentielle, ledit corps comportant une troisième butée (31) qui est agencée de manière à pouvoir stopper une rotation de la partie antirebond, dans ledit sens de la seconde direction tangentielle, dans ladite deuxième position, respectivement dans ladite première position de la partie antirebond.

9. Mouvement selon la revendication 8, **caractérisé en ce que** l'élément flexible (24c) est agencé de manière que le deuxième segment (25a) exerce la deuxième force de rappel sur la partie d'appui pour ramener la partie antirebond dans la deuxième position ou la première position, définie par la troisième butée (31), et aussi lorsque la partie antirebond est dans cette deuxième position, respectivement dans cette première position.

10. Mouvement selon la revendication 3 ou 4, **caractérisé en ce que** ledit élément flexible (24) présente un segment (25) pouvant exercer une force de rappel, engendrée par l'élément flexible contraint, sur la partie d'appui (28) selon une direction tangentielle relativement au deuxième axe de rotation (22), ledit corps comportant une deuxième butée (30) qui est agencée de manière à pouvoir stopper une rotation de la partie antirebond (20), dans le sens de ladite direction tangentielle, dans ladite deuxième position de la partie antirebond, lorsque ledit creux (26) définit ladite première position, ou dans la première position lorsque le creux définit la deuxième position.

11. Mouvement selon la revendication 10, **caractérisé en ce que** l'élément flexible (24) est agencé de manière que le segment (25) continue d'exercer la force de rappel sur la partie d'appui (28) lorsque la partie antirebond (20) est dans la deuxième position, respectivement dans la première position.

12. Mouvement selon la revendication 10 ou 11, **caractérisé en ce que** ledit creux (26) définit ladite deuxième position et la deuxième butée (30) définit la première position.

13. Mouvement selon une quelconque des revendications 2 à 12, **caractérisé en ce que** le dispositif antirebond (5) est agencé de manière qu'un passage de la partie antirebond (20) de ladite première position ou première plage de positions à ladite deuxième position ou deuxième plage de positions a lieu, lorsque le marteau (6) est en train d'être armé par le mécanisme d'actionnement, lors de la rotation dudit corps (8) entre une position maximale pour ledit mouvement de retour et ladite position extrême.

14. Mouvement selon une quelconque des revendications 2 à 12, **caractérisé en ce que** la partie antirebond (20, 20a) a un centre de masse (C_{M}), qui est distant du deuxième axe de rotation (22), et présente une surface de contact (21a) avec la première butée (33, 46), cette surface de contact étant configurée pour arrêter le corps (8) du marteau (6, 6a, 6b, 6c, 7), lorsque le dispositif antirebond (20) est dans ladite première configuration, lors de ladite rotation dans ledit premier sens, depuis au moins la première position intermédiaire, en venant buter contre la première butée et pour maintenir ledit corps dans la position de repos lorsque le marteau est au repos.

15. Mouvement selon la revendications 14, **caractérisé en ce que** le dispositif antirebond (45) est agencé de manière qu'un passage de la partie antirebond (20a) de ladite première position ou première plage de positions à ladite deuxième position ou deuxième plage de positions a lieu suite à la libération du marteau (7) et avant que ledit corps (8) atteigne la deuxième position intermédiaire, la partie antirebond étant agencée de manière que, dans la première position ou première plage de positions, ledit centre masse est distant d'une droite géométrique passant par le deuxième axe de rotation (22) et orthogonale à une droite reliant le premier axe de rotation (14) et le deuxième axe de rotation, la partie antirebond subissant relativement audit corps un premier couple de force apparent dû à une accélération que subit le corps, et donc la partie antirebond au niveau du deuxième axe de rotation, engendrée par ladite force d'entrainement appliquée sur ce corps par le ressort d'entrainement (12), le dispositif antirebond étant agencé de manière que le premier couple de force apparent engendre une rotation de la partie antirebond jusqu'à la deuxième position ou deuxième plage de positions et demeure dans cette deuxième position ou deuxième plage de positions jusqu'à ce qu'une extrémité de ladite surface de contact (21a) de la partie antirebond ait dépassé une surface d'arrêt (46a) de la première butée (46) lors de ladite rotation dudit corps (8) entre ladite position extrême et ladite positon de contact.

16. Mouvement selon les revendications 15 et 6 ou 7, **caractérisé en ce que** la deuxième butée (30) définit la première position de la partie antirebond (20a) ; et **en ce que** le premier couple de force apparent que subit la partie antirebond s'oppose à un couple de force résultant de ladite force de rappel, l'élément flexible (48) étant agencé de manière que la force de rappel peut ramener la partie antirebond dans ladite première position ou première plage de positions seulement après qu'une extrémité de la surface de contact (21a) de la partie antirebond a dépassé, lors de ladite rotation dudit corps entre la position extrême et la positon de contact, une surface d'arrêt (46a) de la première butée (46) et avant que le corps (8) du marteau (7) atteigne, lors dudit mouvement de retour, une position maximale pour ce mouvement de retour.

17. Mouvement selon une quelconque des revendications 14 à 16, **caractérisé en ce qu'**un passage de la partie antirebond (20) de ladite deuxième position ou deuxième plage de positions à ladite première position ou première plage de positions, dans laquelle elle demeure ensuite jusqu'à la fin dudit seul rebond partiel, est déclenché par la frappe du timbre par le corps (8) du marteau, la partie antirebond étant agencée de manière que, dans la deuxième position ou deuxième plage de positions, ledit centre de masse est distant d'une droite géométrique passant par le deuxième axe de rotation (22) et orthogonale à une droite reliant le premier axe de rotation (14) et le deuxième axe de rotation, la partie antirebond subissant relativement audit corps un deuxième couple de force apparent dû à une force de réaction du timbre que subit ce corps, et donc la partie antirebond au niveau du deuxième axe de rotation, lorsque le bec de frappe (9) arrive en butée contre le timbre (10), le dispositif antirebond étant agencé de manière que le deuxième couple de force apparent engendre une rotation de la partie antirebond jusqu'à la première position ou première plage de positions, dans laquelle elle demeure lors dudit mouvement de retour dudit corps.

18. Mouvement selon la revendication 17, **caractérisé en ce que** la première butée (33) est portée par une lame flexible (32) et configurée de manière qu'elle peut s'escamoter momentanément lors dudit mouvement de retour dudit corps (8), dans ledit second sens de rotation, sous l'action de la partie antirebond (20) qui presse momentanément contre la première butée.

19. Mouvement selon une quelconque des revendications 2 à 16, **caractérisé en ce que** la première butée (46) est fixe ; et **en ce qu'**un passage de la partie antirebond (20a) de ladite deuxième position ou deuxième plage de positions à ladite première position ou première plage de positions, dans laquelle elle demeure ensuite jusqu'à la fin dudit seul rebond partiel, a lieu lors dudit mouvement de retour dès que ledit corps (8) a atteint ou dépassé la première position intermédiaire.
